# EUROPÄISCHE PATENTSCHRIFT

(11) **EP 3 910 160 B1**
(45) Veröffentlichungstag und Bekanntmachung des Hinweises auf die Patenterteilung: **15.11.2023**
(21) Anmeldenummer: 20174084.2
(22) Anmeldetag: 12.05.2020
(51) Int. Cl.: E21B 17/03, E21B 17/046

(54) **BOHRGESTÄNGEKUPPLUNG UND VERFAHREN ZUM BETÄTIGEN DER BOHRGESTÄNGEKUPPLUNG**
DRILL STRING COUPLING AND METHOD FOR OPERATING THE DRILL STRING COUPLING
ACCOUPLEMENT DE TIGE DE FORAGE ET PROCÉDÉ DE FONCTIONNEMENT DE L'ACCOUPLEMENT DE TIGE DE FORAGE

(43) Veröffentlichungstag der Anmeldung: 17.11.2021
(73) Patentinhaber: BAUER Maschinen GmbH, 86529 Schrobenhausen (DE)
(72) Erfinder: DREIER, Robert, 86529 Schrobenhausen (DE)
(74) Vertreter: Wunderlich & Heim Patentanwälte Partnerschaftsgesellschaft mbB

(56) Entgegenhaltungen:
- DE-A1-102006 022 613
- DE-C1- 10 023 467
- DE-U1-202005 020 729

## Beschreibung

Die Erfindung betrifft ein Bohrgestängeelement oder Bohrwerkzeug mit einer Bohrgestängekupplung mit einer hülsenförmigen Aufnahme, einem zapfenförmigen Kupplungsglied, welches zum Bilden einer drehfesten Verbindung in die Kupplungsaufnahme axial einsteckbar ist und mindestens einem Riegelbolzen, welcher quer zur axialen Kupplungsrichtung gerichtet ist und sich in einer verriegelten Kupplungsposition zwischen der Kupplungsaufnahme und dem Kupplungsglied in eine Verriegelungsausnehmung erstreckt, wobei der Riegelbolzen radial verstellbar zwischen einer Entriegelungsposition und einer Verriegelungsposition gelagert ist.

Die Erfindung betrifft weiterhin ein Verfahren zum Betätigen dieser Bohrgestängekupplung gemäß dem Anspruch 15.

Eine derartige Bohrgestängekupplung ist beispielsweise aus der DE 10 2011 109 001 A1 bekannt. Diese Bohrgestängekupplung wird häufig auch als eine sogenannte Kellybox bezeichnet. In der eingesteckten Kupplungsposition wird eine axiale Verriegelung dadurch bewirkt, dass ein quer gerichteter Riegelbolzen in die Kupplungsaufnahme und das Kupplungsglied eingebracht wird, so dass eine formschlüssige Verbindung erreicht ist.

Die bekannte Bohrgestängekupplung erfordert jedoch sowohl beim Verriegeln als auch beim Entriegeln manuelle Tätigkeiten von Bedienpersonal. Diese sind grundsätzlich zeitaufwendig. Zudem können sich bei Bohrwerkzeugen, welche eine Länge von mehreren Metern aufweisen können und die in der Regel vertikal ausgerichtet sind, die Kupplungsanordnungen mehrere Meter über dem Boden befinden. Zur Betätigung werden daher Steighilfen oder sogar Hubfahrzeuge benötigt, was ebenfalls aufwendig ist. Zudem sind Arbeiten in größeren Höhen über dem Boden und auch im unmittelbaren Wirkungsbereich eines Bohrgestänges aus Gründen der Arbeitssicherheit problematisch und sollten daher auf ein erforderliches Mindestmaß reduziert werden.

Weitere Kupplungsvorrichtungen sind aus der DE 10 2006 022 613 A1, als nächstliegender Stand der Technik angesehen, bekannt. In Ausführungsbeispielen wird eine Kupplungseinrichtung zwischen einer Bohrantriebseinheit und einem Bohrgestängeelement oder Bohrwerkzeug gezeigt, wobei sich die Kupplungseinrichtung immer an derselben Position befindet. Somit lässt sich hierbei das Kuppeln und das Entkuppeln relativ einfach mechanisieren. In weiteren Ausführungsbeispielen wird die bekannte Bohrgestängekupplung mit manuell einbringbaren und entfernbaren Kupplungsbolzen gezeigt.

Die Bohrgestängekupplung der DE 20 2005 020 729 U1 und die Bohrvorrichtung der DE 10 023 467 C1 zeigen Verriegelungsbolzen, die durch einen Mechanismus zwischen einer Entriegelungsposition und einer Verriegelungsposition und zurück verschoben werden. Die offenbarten Verriegelungsbolzen sind ohne jegliche Vorspannung in die Verriegelungsposition ausgeführt.

Der Erfindung liegt die **Aufgabe** zugrunde, eine Bohrgestängekupplung und ein Verfahren hierfür anzugeben, mit welchen ein besonders effizientes Kuppeln eines Bohrgestänges ermöglicht werden.

Die Aufgabe wird erfindungsgemäß durch eine Bohrgestängekupplung nach Anspruch 1 und ein Verfahren nach Anspruch 15 gelöst. Bevorzugte Ausführungen sind in den abhängigen Ansprüchen angegeben.

Die erfindungsgemäße Bohrgestängekupplung ist dadurch gekennzeichnet, dass eine Spanneinrichtung vorgesehen ist, mit welcher der Riegelbolzen mit einer vorgegebenen Spannkraft in seine Verriegelungsposition gedrückt ist, und dass der Riegelbolzen mit einem Rückstellglied verbunden ist, durch welches der Riegelbolzen bei Anlage einer Rückstellkraft in die Entriegelungsposition rückstellbar ist.

Eine Grundidee der Erfindung kann darin gesehen werden, eine zumindest halbautomatische Bohrgestängekupplung vorzusehen, bei welcher der mindestens eine Riegelbolzen sich stets zuverlässig in der Verriegelungsposition befindet. Dies wird dadurch erreicht, dass eine Spanneinrichtung, vorzugsweise eine Spannfeder, vorgesehen ist, mit welcher der Riegelbolzen mit einer vorgegebenen Spannkraft in die Verriegelungsposition gedrückt wird. Ein Entriegeln kann dann über ein Rückstellglied erfolgen, welches manuell oder energiebetrieben betätigt wird, um den mindestens einen Riegelbolzen in seine rückgezogene Entriegelungsposition oder Freigabeposition zu bewegen.

Durch die erfindungsgemäße Anordnung wird ein Fail-Safe-Betrieb erreicht, bei welchem eine Verriegelung auch bei einem Ausfall an elektrischer Energie oder Hydraulikenergie an einem Bohrgerät sichergestellt ist. Zum Betätigen der Riegelbolzen wird auch nur noch eine Richtung einer Kraftaufbringung benötigt, nämlich dann, wenn die Kupplung entriegelt werden soll. Ein Verriegeln erfolgt unmittelbar durch die Spanneinrichtung, wenn die jeweilige Rückstellkraft entfällt.

Mit der erfindungsgemäßen Bohrgestängekupplung können Verbindungen zwischen einzelnen Bohrgestängeelementen und insbesondere eine Verbindung zwischen einem Bohrgestängeelement und einem Bohrwerkzeug in effizienter und sicherer Weise hergestellt und gelöst werden.

Eine bevorzugte Ausführungsform der Erfindung besteht darin, dass der Riegelbolzen in einem Gehäuse gelagert ist und dass das Rückstellglied aus dem Gehäuse herausragt und mechanisch betätigbar ist. Das mindestens eine Gehäuse für den mindestens einen Riegelbolzen ist dabei vorzugsweise an einer Außenseite der hülsenförmigen Kupplungsaufnahme angebracht. Hierdurch kann die Bohrgestängekupplung in einfacher Weise von außen betätigt werden. Die Verriegelungsausnehmung befindet sich dabei am inneren Kupplungsglied.

Besonders vorteilhaft ist es dabei, dass der Riegelbolzen drehbar um seine Bolzenachse in dem Gehäuse gelagert ist, dass das Rückstellglied sich quer zur Bolzenachse erstreckt und als ein Hebel zum Drehen des Riegelbolzens ausgebildet ist und dass zwischen dem Riegelbolzen und dem Gehäuse ein Kulissenmechanismus vorgesehen ist, durch welchen eine Drehbewegung des Riegelbolzens in eine Bewegung radial zur Bohrgestängeachse umsetzbar ist. Der Riegelbolzen ist dabei zylindrisch ausgebildet und in ein rohrförmiges Gehäuse eingesetzt und darin drehbar gelagert. Verbunden mit dem Riegelbolzen ist ein vorzugsweise hebelartiges Rückstellglied, welches nach außen gegenüber dem Gehäuse vorsteht. Auf das hebelartige Rückstellglied kann so in einfacher Weise eine axial gerichtete Kraft aufgebracht werden, welche durch das Rückstellglied in eine Drehbewegung des Riegelbolzens umgesetzt wird. Über einen Kulissenmechanismus kann diese Drehbewegung in eine radiale Stellbewegung zum Entriegeln des Riegelbolzens umgesetzt werden. Bei Entfall der Rückstellkraft wird dann durch die Spanneinrichtung der Riegelbozen wieder in seine Verriegelungsposition zurück gedrückt, wobei entsprechend dem Kulissenmechanismus das Rückstellglied wieder in seine Ausgangsposition rückgedreht wird.

Eine besonders robuste Ausführungsform wird nach einer Weiterbildung der Erfindung dadurch erzielt, dass der Kulissenmechanismus eine zumindest teilschraubenförmige Nut als Kulisse aufweist, in welche eine Nocke eingreift. Vorzugsweise ist die nutförmige Kulisse zumindest an der Innenseite des Gehäuses ausgebildet, wobei insbesondere eine stiftförmige Nocke, welche an dem Riegelbolzen angeordnet ist, in die schraubenförmige Kulisse eingreift. Grundsätzlich kann jedoch auch die schraubenförmige Nut an der Außenseite des Riegelbolzens ausgebildet sein, während eine entsprechende stiftförmige Nocke an einer Innenwand des Gehäuses angebracht ist.

Eine alternative robuste Ausgestaltung der Bohrgestängekupplung ergibt sich nach einer Weiterbildung der Erfindung dadurch, dass das Rückstellglied mit einem Keilschiebermechanismus versehen ist, durch welchen eine axiale Bewegung in eine radiale Bewegung des Riegelbolzens umsetzbar ist. Der Keilschiebermechanismus kann dabei in einer grundsätzlich beliebigen Weise gestaltet sein, um eine Bewegungsumsetzung um 90° zu bewirken. Der Keilschiebermechanismus kann dabei insbesondere an der Außenseite der Kupplungseinrichtung oder innerhalb des zapfenförmigen Kupplungsgliedes angeordnet sein. Durch die Anordnung mindestens einer zur Bohrgestängeachse schräg gerichteten Betätigungsfläche kann die gewünschte Richtungsumsetzung einer Bewegung bewirkt werden.

Eine besonders verschleißarme Ausgestaltung einer Ausführungsvariante der Erfindung wird dadurch erzielt, dass an einem freien Ende des Rückstellgliedes ein Kontaktelement angeordnet ist, welches mit einer gerundeten Kontaktfläche versehen ist. Durch eine gerundete Kontaktfläche, welche vorzugsweise mit einer geraden Gegenfläche in Kontakt kommt, kann Reibung vermindert werden. Die gerundete Kontaktfläche kann vorzugsweise auch ein drehbares Element, etwa eine drehbare Nocke sein.

Grundsätzlich kann die Bohrgestängekupplung unmittelbar von einer Bedienperson von Hand betätigt werden. Eine effiziente Ausführungsvariante der Erfindung kann darin gesehen werden, dass ein Stellantrieb, insbesondere ein Linearantrieb, zum Aufbringen der Rückstellkraft vorgesehen ist. Der Linearantrieb kann dabei insbesondere ein hydraulischer oder pneumatischer Stellzylinder oder ein elektrisch betriebener Spindelantrieb sein. Grundsätzlich kann ein gemeinsamer Stellantrieb oder ein eigener Stellantrieb für jeden Riegelbolzen angeordnet sein. Vorzugsweise ist der Stellantrieb drahtgebunden oder drahtlos ansteuerbar, so dass dieser in einfacher Weise von einem Maschinenbediener, insbesondere aus der Maschinenkabine bedienbar ist.

Eine besonders kompakte Ausführung wird nach einer Weiterbildung der Erfindung dadurch erzielt, dass der mindestens eine Riegelbolzen mit der Spanneinrichtung in dem zapfenförmigen Kupplungsglied gelagert ist. Das zapfenförmige Kupplungsglied ist dabei hohl oder mit einem Aufnahmeraum für den mindestens einen Riegelbolzen und die Spanneinrichtung ausgebildet. Die Verriegelungsausnehmung ist bei dieser Anordnung dann in entsprechender Weise an der hülsenförmigen Kupplungsaufnahme angeordnet.

Dabei ist es für eine besonders effiziente Verriegelung bevorzugt, dass zwei Riegelbolzen gegenüberliegend zueinander in dem Kupplungsglied gelagert sind und dass die Spanneinrichtung axial gerichtet in dem Kupplungsglied angeordnet ist. Diese Anordnung kann insbesondere mit einem Keilschiebermechanismus kombiniert sein, wobei die Spanneinrichtung und gegebenenfalls ein linearer Stellantrieb längs und vorzugsweise koaxial zur Bohrgestängeachse ausgerichtet sind. Insbesondere bei dieser Anordnung können sich durch zwei, vorzugsweise radial gegenüberliegenden Riegelbolzen Querkräfte gegenseitig kompensieren, so dass eine besonders stabile Anordnung erzielt wird.

Eine weitere vorteilhafte Ausführungsvariante besteht darin, dass die Spanneinrichtung einen federgespannten Drücker mit einer zur Bohrgestängeachse geneigten Drückfläche aufweist und dass die Riegelbolzen an ihren innenliegenden Enden geneigte Betätigungsflächen aufweisen, welche an den Drückflächen des Drückers anliegen. Hierdurch wird ein Keilschiebermechanismus erzielt, durch welchen zwei oder mehr radial gerichtete Riegelbolzen gleichzeitig nach außen gedrückt und dort gehalten werden können. In entsprechender Weise kann ein Linearantrieb den gleichen oder einen gegenüberliegenden Drücker betätigen, um die Riegelbolzen in ihre Entriegelungsposition rückzuziehen.

Nach einer weiteren Ausführungsvariante der Erfindung ist es bevorzugt, dass das Rückstellglied ein verfahrbarer Axialkolben des Stellantriebes ist. Das Rückstellglied kann dabei unmittelbar Teil des Stellantriebes sein oder von dem Stellantrieb bewegt werden.

Für ein effizientes Schließen der Bohrgestängekupplung durch ein axiales Einfahren des Kupplungsgliedes in die Kupplungsaufnahme ist es vorteilhaft, dass der Riegelbolzen an seiner freien Vorderseite eine Abschrägung aufweist, so dass der Riegelbolzen bei einem axialen Kuppeln von Kupplungsaufnahme und Kupplungsglied radial in seine Entriegelungsposition drückbar ist. Sobald bei diesem Kupplungsvorgang die Verriegelungsausnehmungen die Höhe der Riegelbolzen erreicht haben, können diese aufgrund ihrer Federvorspannung zurück in ihre Verriegelungsposition und damit in die Verriegelungsausnehmungen gelangen. Hierdurch wird unmittelbar eine sichere Kupplung erreicht. Die Abschrägung an der Vorderseite der Riegelbolzen dient dabei dazu, die axiale Relativbewegung zwischen Kupplungsglied und Kupplungsaufnahme in eine radiale Rückstellbewegung des Riegelbolzens umzusetzen.

Weiterhin ist es dabei bevorzugt, dass der Riegelbolzen einen Grundkörper mit einer daran verschiebbar gelagerten Sperrklinke aufweist, an deren freier Vorderseite die Abschrägung ausgebildet ist, und dass zwischen dem Grundkörper und der Sperrklinke ein Federelement angeordnet ist, so dass die Sperrklinke des Riegelbolzens bei einem axialen Kuppeln von Kupplungsaufnahme und Kupplungsglied radial in die Entriegelungsposition drückbar ist. Das Federelement kann mit einer geringeren Spannkraft als die Spanneinrichtung ausgebildet sein, so dass ein leichtes Verriegeln bei einem Einsteckvorgang ermöglicht wird. Zum Entriegeln ist der Riegelbolzen insgesamt mit dem Grundkörper und der Sperrklinke entgegen der Wirkung der Spanneinrichtung rückzuziehen.

Die Erfindung betrifft weiterhin eine Bohrvorrichtung mit einem Bohrantrieb zum drehenden Antreiben eines Bohrgestänges mit Bohrwerkzeug und einem Drehteller, wobei eine erfindungsgemäße Bohrgestängekupplung vorgesehen ist und das Rückstellglied der Bohrgestängekupplung durch den Drehteller betätigbar ist. Die Bohrgestängekupplung muss dabei nicht an dem Bohrantrieb angeordnet sein. Vielmehr ist die Bohrgestängekupplung zwischen den einzelnen Bohrgestängeelementen oder zwischen einem Bohrgestängeelement und dem Bohrwerkzeug angeordnet. Durch ein axiales Verfahren des Bohrgestänges relativ zu dem Drehteller, welcher insbesondere zum Eindrehen von Bohrgestängerohren für ein verrohrtes Bohren ausgebildet ist, kann eine nötige axiale Relativbewegung zu dem Rückstellglied unmittelbar durch die Bohrvorrichtung ohne einen zusätzlichen Stellantrieb ausgeführt werden. Grundsätzlich können auch weitere Anschläge und Anordnungen zur Betätigung des Rückstellgliedes durch eine axiale Relativbewegung zwischen dem Rückstellglied und einem Betätigungsglied an der Bohrvorrichtung vorgesehen sein.

Hinsichtlich des Verfahrens ist die Erfindung dadurch gekennzeichnet, dass der Riegelbolzen durch die Spanneinrichtung mit einer vorgegebenen Spannkraft in seine Verriegelungsposition gedrückt wird und dass bei Anlage einer Rückstellkraft an dem Rückstellglied der Riegelbolzen in die Entriegelungsposition rückgestellt wird, in welcher das zapfenförmige Kupplungsglied relativ zur hülsenförmigen Kupplungsaufnahme axial verschoben werden kann. Das Verfahren wird dabei mit der zuvor beschriebenen erfindungsgemäßen Bohrgestängekupplung ausgeführt. Es können dabei die zuvor beschriebenen Vorteile erzielt werden.

Insbesondere kann mit dem Verfahren in effizienter Weise ein Bohrgestänge aus einer Vielzahl von Bohrgestängeelementen aufgebaut werden, wobei jeweils eine Bohrgestängekupplung zwischen jedem Bohrgestängeelement angeordnet ist. Auch kann in effizienter Weise ein Bohrwerkzeug am unteren Ende eines Bohrgestänges an- und abgebaut werden.

Die Erfindung wird anhand von bevorzugten Ausführungsbeispielen weiter beschrieben, welche schematisch in den Zeichnungen dargestellt sind. In den Zeichnungen zeigen:
- Fig. 1: eine perspektivische Darstellung einer hülsenförmigen Kupplungsaufnahme einer ersten erfindungsgemäßen Bohrgestängekupplung;
- Fig. 2: eine Querschnittsansicht der Kupplungsaufnahme von Fig. 1 mit einem einzubringenden Kupplungsglied;
- Fig. 3: eine Querschnittsansicht der Bohrgestängekupplung beim Einführen des Kupplungsgliedes;
- Fig. 4: eine Querschnittsansicht der Bohrgestängekupplung von den Figuren 1 bis 3 mit verriegeltem Kupplungsglied;
- Fig. 5: eine Teilquerschnittsansicht durch eine Bohrvorrichtung mit der verriegelten Bohrgestängekupplung nach Fig. 4;
- Fig. 6: eine Querschnittsansicht der Bohrvorrichtung nach Fig. 5 beim Lösen der Bohrgestängekupplung;
- Fig. 7: die Bohrvorrichtung der Figuren 5 und 6 mit entriegeltem Kupplungsglied;
- Fig. 8: eine Querschnittsansicht der Bohrgestängekupplung nach den Figuren 5 bis 7 beim Herausziehen des entriegelten Kupplungsgliedes aus der Kupplungsaufnahme;
- Fig. 9: eine perspektivische Ansicht einer weiteren erfindungsgemäßen Bohrgestängekupplung;
- Fig. 10: eine Querschnittsansicht der Bohrgestängekupplung von Fig. 9 mit Riegelbolzen in Verriegelungsposition;
- Fig. 11: eine Querschnittsansicht entsprechend Fig. 10 der Bohrgestängekupplung mit Riegelbolzen in entriegelter Position;
- Fig. 12: eine Teil-Seitenansicht einer Bohrvorrichtung mit der Bohrgestängekupplung nach Figuren 9 bis 11 vor einem Entriegeln;
- Fig. 13: eine Teil-Seitenansicht einer Bohrvorrichtung nach Figuren 12 bei einem Entriegeln;
- Fig. 14: eine perspektivische Ansicht eines Kupplungsgliedes einer weiteren erfindungsgemäßen Bohrgestängekupplung;
- Fig. 15: eine Querschnittsansicht des Kupplungsgliedes von Fig. 14; und
- Fig. 16: eine Querschnittsansicht des Bohrgestängegliedes der Figuren 14 und 15 mit rückgezogenen Riegelbolzen.

In Fig. 1 ist eine hülsenförmige Kupplungsaufnahme 20 einer ersten erfindungsgemäßen Bohrgestängekupplung 10 dargestellt. Die hülsenförmige Kupplungsaufnahme 20 ist korrespondierend zu einer sogenannten Kellybox quaderförmig mit einer oberen Einführöffnung 22 und Seitenöffnungen 26 für den Durchgang eines Riegelbolzens ausgebildet. An der Unterseite der Kupplungsaufnahme 20 ist ein ringförmiger Anschlussbereich 24 vorgesehen, welcher fest mit einem nicht dargestellten Bohrwerkzeug verbunden ist.

An zwei gegenüberliegenden Seitenwänden der Kupplungsaufnahme 20 sind zylindrische Gehäuse 60 angebracht, in welchen, wie anschaulich in Fig. 2 dargestellt ist, radial verschiebbar Riegelbolzen 70 gelagert sind. An ihrem in radialer Richtung zu einer Bohrgestängelängsachse verlaufendem äußeren Ende ist ein hebelartiges Rückstellglied 80 an jedem Riegelbolzen 70 angebracht. Am äußeren Ende des Rückstellgliedes 80 ist ein kreisscheibenförmiges Kontaktelement 82 mit einer gerundeten Kontaktfläche 84 angeordnet.

Wie später noch näher erläutert wird, kann das Rückstellglied 80 aus der dargestellten vertikal gerichteten Position um etwa 90° in eine Horizontalposition umgelegt werden, wobei der Riegelbolzen 70 in dem Gehäuse 60 entsprechend verdreht wird. In dem Gehäuse 60 ist eine teilschraubenförmige Nut 66 eingebracht, in welche eine stiftförmige Nocke 72 hineinragt, welche fest mit dem Riegel 70 verbunden ist. Hierdurch ist insgesamt ein Kulissenmechanismus 64 gebildet, welcher eine Drehbewegung des Rückstellgliedes 80 in eine radiale Linearbewegung des Riegelbolzens 70 umsetzt. Dabei kann der Riegelbolzen 70 von seiner in Fig. 2 dargestellten Verriegelungsposition, in welcher ein vorderes Ende des Riegelbolzens 70 in den eckigen Aufnahmeraum der hülsenförmigen Kupplungsaufnahme 20 hineinragt, in eine radial rückgezogene Entriegelungsposition rückgezogen werden, in welcher der Riegelbolzen 70 nicht mehr in den inneren Aufnahmeraum der hülsenförmigen Kupplungsaufnahme 20 hineinragt.

Wie in Fig. 2 näher dargestellt ist, ist innerhalb des Gehäuses 60 eine Spanneinrichtung 40 angeordnet, welche in dem vorliegenden Ausführungsbeispiel durch eine Anordnung von Tellerfedern 41 ausgebildet ist. Die Spanneinrichtung 40 stützt sich dabei einerseits an einem Gehäusedeckel 62 des Gehäuses 60 und andererseits an einer Ringschulter 76 des Riegelbolzens 70 ab. Hierdurch wird ein Grundkörper 78 des Riegelbolzens 70 in eine Verriegelungsposition gedrückt. Auf dem radial inneren Ende des Grundkörpers 78 des Riegelbolzens 70 ist eine Sperrklinke 71 verschiebbar gelagert, die durch ein Federelement 45 radial nach innen in die Verriegelungsposition gedrückt wird, welche in Fig. 2 dargestellt ist. An ihrer Vorderseite weist die Sperrklinke 71 eine zur Einführöffnung 22 hin abgeschrägte Betätigungsfläche 73 auf.

Über die Einführöffnung 22 kann in den inneren Aufnahmeraum der hülsenförmigen Kupplungsaufnahme 20 ein eckiges Kupplungsglied 50, welches am unteren Ende eines nicht weiter gezeigten Bohrgestängeelements 3, z. B. einer sog. Kellystange angebracht ist, mit einer quergerichteten Verriegelungsausnehmung 74 zum Schließen der Bohrgestängekupplung 10 eingeschoben werden.

Wie anschaulich in Fig. 3 zu sehen, gelangt dabei eine Anfasung am vorderen Ende des Kupplungsgliedes 50 in Kontakt mit der abgeschrägten Betätigungsfläche 73 an den Sperrklinken 71 der gegenüberliegenden Riegelbolzen 70. Durch weiteres axiales Einschieben des Kupplungsgliedes 50 können so allein durch diese Einschubbewegung des Kupplungsgliedes 50 die Sperrklinken 71 entgegen der Wirkung der Federelemente 45 radial nach außen in ihre Entriegelungsposition gedrückt werden, bis die quer gerichtete Verriegelungsausnehmung 74 auf Höhe der gegenüberliegenden Sperrklinken 71 zu liegen kommt.

Wie deutlich in Fig. 4 dargestellt, können in diesem Zustand durch die Wirkung der jeweiligen Federelemente 45 die Sperrklinken 71 wieder zurück in ihre Verriegelungsposition gedrückt werden, wobei die Sperrklinken 71 in die Verriegelungsausnehmung 74 hineinragen. In diesem Zustand gemäß Fig. 4 ist das zapfenförmige Kupplungsglied 50 formschlüssig in der hülsenförmigen Kupplungsaufnahme 20 verriegelt. In diesem Zustand der Bohrgestängekupplung 10 können somit über die Bohrgestängekupplung 10 sowohl ein Drehmoment als auch Axialkräfte zwischen dem zapfenförmigen Kupplungsglied 50 und der hülsenförmigen Kupplungsaufnahme 20 übertragen werden. Die zapfenförmige Kupplungsaufnahme 50 ist dabei vorzugsweise an einem unteren Ende eines Bohrgestängeelementes angebracht.

Ein Lösen oder Entriegeln der beschriebenen Bohrgestängekupplung 10 wird nachfolgend anhand der Figuren 5 bis 8 näher erläutert.

Das Entriegeln der Bohrgestängekupplung 10 kann durch eine nur teilweise dargestellte Bohrvorrichtung 2 mit einem sogenannten Drehteller 4 erfolgen. Der Drehteller 4 stellt ein grundsätzlich bekanntes hülsenförmiges Antriebsteil dar, welches an der Bohrvorrichtung 2 zum drehenden Antreiben sogenannter Stützrohre für ein verrohrtes Bohren vorgesehen sein kann. Gemäß der Erfindung sind innerhalb eines derartigen Drehtellers 4 eine oder mehrere Betätigungsplatten 6 axial verstellbar angeordnet. Ein axiales Verstellen kann mittels eines Linearantriebes erfolgen, welcher hier nicht dargestellt ist.

Ausgehend von einer oberen Rückzugsposition gemäß Fig. 5 können die dargestellten zwei Betätigungsplatten 6 relativ zu den Rückstellgliedern 80 an der Bohrgestängekupplung 10 nach unten verschoben werden, wie dies in Fig. 6 angedeutet ist.

Dabei kommen die Betätigungsplatten 6 mit den Kontaktelementen 82 am freien Ende der hebelartigen Rückstellfeder 80 in Kontakt, wobei aufgrund der abgerundeten Kontaktfläche 84 die Rückstellglieder 80 von ihrer vertikalen Position in eine etwa horizontale Position um ca. 90° umgelegt werden, wie anschaulich in Fig. 7 zu erkennen ist. Aufgrund des zuvor beschriebenen Kulissenmechanismus 64 gemäß Fig. 1 kann durch diese Dreh- oder Umlegbewegung der Rückstellglieder 80 der jeweilige Riegelbolzen 70 samt dessen Sperrklinke 71 aus der Verriegelungsposition in der Verriegelungsausnehmung 74 des zapfenförmigen Kupplungsgliedes 50 radial in eine Entriegelungsposition rückgezogen werden. Dabei verlassen die Sperrklinken 71 der Riegelbolzen 70 die quer gerichtete Verriegelungsausnehmung 74, so dass das zapfenförmige Kupplungsglied 50 axial aus der hülsenförmigen Kupplungsaufnahme 20 herausgezogen werden kann, wie deutlich in Fig. 8 dargestellt ist.

Mit dem axialen nach oben Verfahren des Bohrgestängeelements 3 mit dem Kupplungsglied 50 fahren auch die Betätigungsplatten 6 nach oben. Nun werden die Riegelbolzen 70 über die Spanneinrichtung 40 wieder nach innen in ihre Verriegelungsposition gedrückt, wobei über den Kulissenmechanismus 64 die Rückstellglieder 80 sich wieder in die vertikale Ausgangsposition drehen.

Eine alternative Bohrgestängekupplung 10 ist in den Figuren 9 bis 13 dargestellt. Das nicht näher gezeigte zapfenförmige Kupplungsglied 50 entspricht dem zuvor beschriebenen Kupplungsglied 50.

Auch die Kupplungsaufnahme 20 ist im Wesentlichen entsprechend der zuvor beschriebenen Kupplungsaufnahme 20 ausgebildet. In Abweichung von dem zuvor beschriebenen Ausführungsbeispiel gemäß den Figuren 1 bis 8 sind das Gehäuse 60 mit dem Riegelbolzen 70 sowie das Rückstellglied 80 in anderer Ausgestaltung ausgebildet.

Das Rückstellglied 80 ist als ein ausschließlich axial verstellbarer Hebel mit einer Kulissengabel 86 ausgebildet. Das Rückstellglied 80 ist zwischen einer oberen Position, welche in den Figuren 9 und 10 dargestellt ist, und einer unteren Position gemäß Figur 11 axial verschiebbar gelagert. In der oberen Position steht das Rückstellglied 80 nicht in unmittelbarer Wirkverbindung mit dem Riegelbolzen 70 in dem Gehäuse 60, so dass der Riegelbolzen 70 durch eine durch Federn gebildete Spanneinrichtung 40 in seine nach innen ragende Verriegelungsposition gedrückt ist, wie anschaulich aus Fig. 10 hervorgeht.

Durch ein nach-unten Drücken der Rückstellglieder 80 in die jeweilige untere Position gemäß der Figur 11 wird der Riegelbolzen 70 durch die Kulissengabel 86 mit einer gestuften Betätigungsfläche entsprechend einem nicht näher dargestellten Kulissenmechanismus radial in die Entriegelungsposition rückgezogen, welche anschaulich in Fig. 11 gezeigt ist. Nach Entfall der axialen Druckkraft auf die Rückstellglieder 80 werden diese durch eine Rückstellfeder 88 wieder in ihre obere Position rückgeschoben. Durch die Spanneinrichtung 40 erfolgt ein Rückverschieben der Riegelbolzen 70 in die Verriegelungsposition. Grundsätzlich können auch andere Kulissenmechanismen vorgesehen werden, welche eine axiale Betätigungsbewegung auf die Rückstellglieder 80 in eine radiale Rückzugsbewegung der Riegelbolzen 70 umsetzen.

In den Figuren 12 und 13 ist eine Bohrvorrichtung 2 dargestellt, mit welcher die Bohrgestängekupplung 10 gemäß den Figuren 9 bis 11 betätigt werden kann. An einem Bohrgestängeelement 3 ist ein nur teilweise dargestellter Kastenbohrer als Bohrwerkzeug 8 mittels der Bohrgestängekupplung 10 lösbar angebracht. Das Bohrgestängeelement 3 ragt durch einen Drehantrieb 9, auch Kraftdrehkopf genannt, hindurch. An dem Drehantrieb 9 ist eine Öffnungsplatte 5 angeordnet, welche in Figur 12 axial von den Rückstellgliedern 80 beabstandet ist.

Durch nach unten Fahren von Betätigungsbolzen 7 an der Öffnungsplatte 5 und durch ein axiales aufeinander zu Fahren der Dreheinrichtung 3 und damit der Öffnungsplatte 5 und Bohrwerkzeug 8 , wie es in Figur 13 dargestellt ist, werden die Rückstellglieder 80 nach unten gedrückt. Hierdurch wird die Bohrgestängekupplung 10 entriegelt und das Bohrwerkzeug 8 kann von dem Bohrgestängeelement 3 entfernt werden.

Eine weitere erfindungsgemäße Bohrgestängekupplung 10 wird im Zusammenhang mit den Figuren 14 bis 16 erläutert.

Bei dieser Ausführungsform sind die Riegelbolzen 70 in dem zapfenförmigen Kupplungsglied 50 untergebracht. Das zapfenförmige Kupplungsglied 50 weist in dem dargestellten Ausführungsbeispiel gemäß Fig. 14 eine Adapterhülse 56 entsprechend einer Kellybox auf, so dass das zapfenförmige Kupplungsglied 50 an einem herkömmlichen Bohrgestängeelement mit Vierkantanschluss angebracht werden kann. Zwischen der Adapterhülse 56 und dem eigentlichen zapfenförmigen Kupplungsglied 50 kann eine kreisscheibenförmige Anschlagplatte 58 angeordnet sein, durch welche eine definierte Axialposition beim Einschieben in eine hülsenförmige Kupplungsaufnahme erreicht wird. Die hülsenförmige Kupplungsaufnahme kann dabei entsprechend einer herkömmlichen Kellybox ausgebildet sein. Natürlich kann das zapfenförmige Kupplungsglied 50 auch direkt an einem Bohrgestängeelement 3, z. B. einer sog. Kellystange, angebracht sein.

Wie aus Fig. 15 zu entnehmen ist, weist das Kupplungsglied 50 einen inneren Hohlraum auf, in welchem eine Spanneinrichtung 40, welche durch eine Feder gebildet ist, angeordnet wird. Die Spanneinrichtung 40 stützt sich nach unten an einer Bodenplatte 52 des Kupplungsgliedes 50 und nach oben an einer Schulter eines konischen Drückers 42 ab. Durch die Druckkraft der Spanneinrichtung 40 wird der konische Drücker 42 nach oben in eine obere Position gedrückt. An der Konusfläche des Drückers 42 liegen zwei gegenüberliegende Riegelbolzen 70 mit schräggerichteten Drückflächen 43 an der Konusfläche des Drückers 43 an. Die Riegelbolzen 70 können über nicht näher dargestellte Nut-Feder-Verbindungen verschiebbar mit dem konischen Drücker 42 gekoppelt sein.

In der oberen Position des Drückers 42 gemäß Fig. 15 werden so die Riegelbolzen 70 durch die Spanneinrichtung 40 radial nach außen in ihre Verriegelungsposition gedrückt. Für ein Entriegeln und damit ein radiales Einziehen der Riegelbolzen 70 ist ein obenliegender Linearantrieb als Stellantrieb 46 mit einem ausfahrbaren Axialkolben 48 angeordnet. Der Stellantrieb 46 kann insbesondere ein Hydraulikzylinder sein.

Zum Entriegeln kann der Axialkolben 48 durch den Stellantrieb 46 nach unten ausgefahren werden, wobei durch den Axialkolben 48 der Drücker 42 entgegen der Wirkung der Spanneinrichtung 40 nach unten gedrückt wird. Dabei werden die am Drücker 42 gehaltenen Riegelbolzen 70 radial in ihre Entriegelungsposition eingezogen, in welcher sich diese innerhalb des zapfenförmigen Kupplungsgliedes 50 befinden, wie anschaulich in Fig. 16 dargestellt ist. Bei einem Rückfahren des Stellantriebes 46 wird der Axialkolben 48 durch den Drücker 42 und die Spanneinrichtung 40 wieder nach oben gedrückt. Hierbei werden gleichzeitig die Riegelbolzen 70 wieder in ihre Verriegelungsposition radial nach außen bewegt, so dass auch bei einem Ausfall des Linearantriebes 46 in Verriegelungsstellung, also in Betriebsstellung, ein fail-safe-Betrieb sichergestellt ist.

## Patentansprüche

1. Bohrgestängeelement oder Bohrwerkzeug mit einer Bohrgestängekupplung zur Kupplung zwischen den einzelnen Bohrgestängeelementen oder zwischen einem Bohrgestängeelement und dem Bohrwerkzeug,
wobei die Bohrgestängekupplung mit
- einer hülsenförmigen Kupplungsaufnahme (20), die an einem ersten Bohrgestängeelement oder Bohrwerkzeug angeordnet ist,
- einem zapfenförmigen Kupplungsglied (50), welches zum Bilden einer drehfesten Verbindung in die Kupplungsaufnahme (20) axial einsteckbar ist und welches an einem zweiten Bohrgestängeelement oder Bohrwerkzeug angeordnet ist, und mit
- mindestens einem Riegelbolzen (70), welcher quer zur axialen Kupplungsrichtung gerichtet ist und sich in einer verriegelten Kupplungsposition zwischen der Kupplungsaufnahme (20) und dem Kupplungsglied (50) in eine Verriegelungsausnehmung (74) erstreckt, versehen ist,
- wobei der Riegelbolzen (70) radial verstellbar zwischen einer Entriegelungsposition und einer Verriegelungsposition gelagert ist,
- wobei eine Spanneinrichtung (40) vorgesehen ist, mit welcher der Riegelbolzen (70) mit einer vorgegebenen Spannkraft in seine Verriegelungsposition gedrückt ist, und
- wobei der Riegelbolzen (70) mit einem Rückstellglied (80) verbunden ist, durch welches der Riegelbolzen (70) bei Anlage einer Rückstellkraft in die Entriegelungsposition rückstellbar ist.

2. Bohrgestängeelement oder Bohrwerkzeug nach Anspruch 1,
**dadurch gekennzeichnet,**
**dass** der Riegelbolzen (70) in einem Gehäuse (60) gelagert ist und
**dass** das Rückstellglied (80) aus dem Gehäuse (60) herausragt und mechanisch betätigbar ist.

3. Bohrgestängeelement oder Bohrwerkzeug nach Anspruch 2,
**dadurch gekennzeichnet,**
**dass** der Riegelbolzen (70) drehbar um seine Bolzenachse in dem Gehäuse (60) gelagert ist,
**dass** das Rückstellglied (80) sich quer zur Bolzenachse erstreckt und als ein Hebel zum Drehen des Riegelbolzens (70) ausgebildet ist und
**dass** zwischen dem Riegelbolzen (70) und dem Gehäuse (60) ein Kulissenmechanismus (64) vorgesehen ist, durch welchen eine Drehbewegung des Riegelbolzens (70) in eine Bewegung radial zur Bohrgestängeachse umsetzbar ist.

4. Bohrgestängeelement oder Bohrwerkzeug nach Anspruch 3 ,
**dadurch gekennzeichnet,**
**dass** der Kulissenmechanismus (64) eine zumindest teilschraubenförmige Nut (66) als Kulisse aufweist, in welche eine Nocke (72) eingreift.

5. Bohrgestängeelement oder Bohrwerkzeug nach Anspruch 1 oder 2,
**dadurch gekennzeichnet,**
**dass** das Rückstellglied (80) mit einem Keilschiebermechanismus (30) versehen ist, durch welchen eine axiale Bewegung in eine radiale Bewegung des Riegelbolzens (70) umsetzbar ist.

6. Bohrgestängeelement oder Bohrwerkzeug nach einem der Ansprüche 1 bis 4,
**dadurch gekennzeichnet,**
**dass** an einem freien Ende des Rückstellgliedes (80) ein Kontaktelement (82) angeordnet ist, welches mit einer gerundeten Kontaktfläche (84) versehen ist.

7. Bohrgestängeelement oder Bohrwerkzeug nach einem der Ansprüche 1 bis 2 oder 4 bis 6,
**dadurch gekennzeichnet,**
**dass** ein Stellantrieb (46), insbesondere ein Linearantrieb, zum Aufbringen der Rückstellkraft vorgesehen ist.

8. Bohrgestängeelement oder Bohrwerkzeug nach einem der Ansprüche 1 bis 7,
**dadurch gekennzeichnet,**
**dass** der mindestens eine Riegelbolzen (70) mit der Spanneinrichtung (40) in dem zapfenförmigen Kupplungsglied (50) gelagert ist.

9. Bohrgestängeelement oder Bohrwerkzeug nach Anspruch 8,
**dadurch gekennzeichnet,**
**dass** zwei Riegelbolzen (70) gegenüberliegend zueinander in dem Kupplungsglied (50) gelagert sind und
**dass** die Spanneinrichtung (40) axial gerichtet in dem Kupplungsglied (50) angeordnet ist.

10. Bohrgestängeelement oder Bohrwerkzeug nach einem der Anspruch 9,
**dadurch gekennzeichnet,**
**dass** die Spanneinrichtung (40) einen federgespannten Drücker (42) mit einer zur Bohrgestängeachse geneigten Drückfläche (43) aufweist und
**dass** die Riegelbolzen (70) an ihren radial innenliegenden Enden geneigte Betätigungsflächen (73) aufweisen, welche an der Drückfläche (43) des Drückers (42) anliegen.

11. Bohrgestängeelement oder Bohrwerkzeug nach einem der Ansprüche 1 bis 2 oder 4 bis 10,
**dadurch gekennzeichnet,**
**dass** das Rückstellglied (80) ein verfahrbarer Axialkolben (48) des Stellantriebes (46) ist.

12. Bohrgestängeelement oder Bohrwerkzeug nach einem der Ansprüche 1 bis 11, **dadurch gekennzeichnet,**
**dass** der Riegelbolzen (70) an seiner freien Vorderseite eine Abschrägung aufweist, so dass der Riegelbolzen (70) bei einem axialen Kuppeln von Kupplungsaufnahme (20) und Kupplungsglied (50) radial in seine Entriegelungsposition drückbar ist.

13. Bohrgestängeelement oder Bohrwerkzeug nach Anspruch 12,
**dadurch gekennzeichnet,**
**dass** der Riegelbolzen (70) einen Grundkörper (78) mit einer daran verschiebbar gelagerten Sperrklinke (71) aufweist, an deren freier Vorderseite die Abschrägung ausgebildet ist, und
**dass** zwischen dem Grundkörper (78) und der Sperrklinke (71) ein Federelement (45) angeordnet ist, so dass die Sperrklinke (71) des Riegelbolzens (70) bei einem axialen Kuppeln von Kupplungsaufnahme (20) und Kupplungsglied (50) radial in die Entriegelungsposition drückbar ist.

14. Bohrvorrichtung mit einem Bohrantrieb zum drehenden Antreiben eines Bohrgestänges mit Bohrwerkzeug und einem Drehteller (4), wobei ein Bohrgestängeelement oder ein Bohrwerkzeug (10) nach einem der Ansprüche 1 bis 13 vorgesehen ist,
**dadurch gekennzeichnet,**
**dass** das Rückstellglied (80) der Bohrgestängekupplung (10) durch den Drehteller (4) betätigbar ist.

15. Verfahren zum Betätigen eines Bohrgestängeelements oder eines Bohrwerkzeugs (10) nach einem der Ansprüche 1 bis 13,
**dadurch gekennzeichnet,**
**dass** der Riegelbolzen (70) durch die Spanneinrichtung (40) mit einer vorgegebenen Spannkraft in seine Verriegelungsposition gedrückt wird und
**dass** bei Anlage einer Rückstellkraft an dem Rückstellglied (80) der Riegelbolzen (70) in die Entriegelungsposition rückgestellt wird, in welcher das zapfenförmige Kupplungsglied (50) relativ zur hülsenförmigen Kupplungsaufnahme (20) axial verschoben werden kann.

## Claims

1. Drill rod element or drilling tool having a drill pipe coupling for coupling between the single drill rod elements or between one drill rod element and the drilling tool
whereby the drill pipe coupling with
- a sleeve-shaped coupling receptacle (20) which is arranged at a first drill rod element or drilling tool,
- a pegged coupling member (50) which can be inserted axially into the coupling receptacle (20) and which is arranged at a second drill rod element or drilling tool, and is provided with
- at least one locking bolt (70), which is directed transversely to the axial direction of the coupling and, in a locked coupling position, extends between the coupling receptacle (20) and the coupling member (50) into a locking recess (74),
- wherein the locking bolt (70) is mounted radially adjustable between an unlocking position and a locking position,
- wherein a clamping device (40) is provided, with which the locking bolt (70) is pressed into its locking position with a predetermined clamping force, and
- wherein the locking bolt (70) is connected to a restoring link (80) by means of which the locking bolt (70) can be reset into the unlocked position when a restoring force is applied.

2. Drill rod element or drilling tool according to claim 1,
**characterized**
**in that**, the locking bolt (70) is mounted in a housing (60), and
**in that**, the restoring link (80) protrudes from the housing (60) and can be actuated mechanically.

3. Drill rod element or drilling tool according to claim 2,
**characterized**
**in that**, the locking bolt (70) is rotatably mounted about its bolt axis in the housing (60),
**in that**, the restoring link (80) extends transversely to the bolt axis and is designed as a lever for turning the locking bolt (70), and
**in that**, between the locking bolt (70) and the housing (60) a connecting link mechanism (64) is provided by means of which a rotary movement of the locking bolt (70) can be converted into a movement radially to the drill rod axis.

4. Drill rod element or drilling tool according to claim 3,
**characterized**
**in that**, the connecting link mechanism (64) has an at least partially helical groove (66) as a connecting link, into which a cam (72) engages.

5. Drill rod element or drilling tool according to claim 1 or 2,
**characterized**
**in that**, the restoring link (80) is provided with a wedge slide mechanism (30) by means of which an axial movement can be converted into a radial movement of the locking bolt (70).

6. Drill rod element or drilling tool according to one of claims 1 to 4,
**characterized**
**in that**, at a free end of the restoring link (80) a contact element (82) is arranged, which is provided with a rounded contact surface (84).

7. Drill rod element or drilling tool according to one of claims 1 to 2 or 4 to 6,
**characterized**
**in that**, an actuator (46), in particular a linear drive, is provided for applying the restoring force.

8. Drill rod element or drilling tool according to one of claims 1 to 7,
**characterized**
**in that**, the at least one locking bolt (70) is mounted with the clamping device (40) in the pegged coupling member (50).

9. Drill rod element or drilling tool according to claim 8,
**characterized**
**in that**, two locking bolts (70) are mounted opposite one another in the coupling member (50), and
**in that**, the tensioning device (40) is arranged in the coupling member (50) in an axially directed manner.

10. Drill rod element or drilling tool according to Claim 9,
**characterized**
**in that**, the tensioning device (40) has a spring-loaded pusher (42) with a pusher surface (43) inclined to the axis of the drill rod, and
**in that**, the locking bolts (70) have inclined actuating surfaces (73) at their radially interior ends, which lie against the pusher surface (43) of the pusher (42).

11. Drill rod element or drilling tool according to one of claims 1 to 2 or 4 to 10, **characterized**
**in that**, the restoring link (80) is a movable axial piston (48) of the actuator (46).

12. Drill rod element or drilling tool according to one of claims 1 to 11,
**characterized**
**in that**, the locking bolt (70) has a bevel on its free front side, so that the locking bolt (70) can be pressed radially into its unlocking position when the coupling receptacle (20) and coupling member (50) are coupled axially.

13. Drill rod element or drilling tool according to claim 12,
**characterized**
**in that**, the locking bolt (70) has a base body (78) with a locking latch (71) mounted displaceably on it, on the free front side of which the bevel is formed, and
**in that**, a spring element (45) is arranged between the base body (78) and the locking latch (71). is so that the locking latch (71) of the locking bolt (70) can be pressed radially into the unlocking position when the coupling receptacle (20) and coupling member (50) are coupled axially.

14. Drilling device with a drill drive for rotary driving a drill rod with a drill tool and a turntable (4), wherein a drill rod element or a drilling tool according to one of Claims 1 to 13 is provided,
**characterized**
**in that**, the restoring link (80) of the drill pipe coupling (10) can be actuated by the turntable (4).

15. Method of operating drill rod element or drilling tool according to any one of claims 1 to 13,
**characterized**
**in that**, the locking bolt (70) is pressed by the clamping device (40) with a predetermined clamping force into its locking position, and
**in that**, when a restoring force is applied to the restoring link (80), the locking bolt (70) is reset into the unlocking position in which the pegged coupling member (50) relative to the sleeve-shaped coupling receptacle (20) can be displaced axially.

## Revendications

1. Elément de tige de forage ou outil de forage avec un raccord de tige de forage destiné au couplage entre les divers éléments de tige de forage ou entre un élément de tige de forage et l'outil de forage,
dans lequel le raccord de tige de forage est pourvu
- d'un logement de raccord (20) en forme de manchon, qui est disposé sur un premier élément de tige de forage ou un outil de forage,
- d'un organe de raccord (50) en forme de tourillon, lequel peut être enfiché de manière axiale dans le logement de raccord (20) pour former une liaison solidaire en rotation et lequel est disposé sur un deuxième élément de tige de forage ou outil de forage, et
- d'au moins un boulon de verrouillage (70), lequel est dirigé de manière transversale par rapport à la direction de raccord axiale et s'étend, dans une position de raccord verrouillée, entre le logement de raccord (20) et l'organe de raccord (50) dans un évidement de verrouillage (74),
- dans lequel le boulon de verrouillage (70) est monté de manière ajustable radialement entre une position de déverrouillage et une position de verrouillage,
- dans lequel un système de serrage (40) est prévu, avec lequel le boulon de verrouillage (70) est poussé dans sa position de verrouillage avec une force de serrage prédéfinie, et
- dans lequel le boulon de verrouillage (70) est relié à un organe de rappel (80), par lequel le boulon de verrouillage (70) peut être rappelé dans la position de déverrouillage lors de l'application d'une force de rappel.

2. Elément de tige de forage ou outil de forage selon la revendication 1,
**caractérisé en ce**
**que** le boulon de verrouillage (70) est monté dans un boîtier (60), et
**que** l'organe de rappel (80) dépasse hors du boîtier (60) et peut être actionné de manière mécanique.

3. Elément de tige de forage ou outil de forage selon la revendication 2, **caractérisé en ce**
**que** le boulon de verrouillage (70) est monté dans le boîtier (60) de manière à pouvoir tourner autour de son axe de boulon,
**que** l'organe de rappel (80) s'étend de manière transversale par rapport à l'axe de boulon et est réalisé en tant qu'un levier pour faire tourner le boulon de verrouillage (70), et
**qu'**est prévu entre le boulon de verrouillage (70) et le boîtier (60) un mécanisme de coulisse (64), par lequel un déplacement par rotation du boulon de verrouillage (70) peut être transformé en un déplacement de manière radiale par rapport à l'axe de tige de forage.

4. Elément de tige de forage ou outil de forage selon la revendication 3,
**caractérisé en ce**
**que** le mécanisme de coulisse (64) présente en tant que coulisse une rainure (66) au moins en forme de vis partielle, avec laquelle une came (72) vient en prise.

5. Elément de tige de forage ou outil de forage selon la revendication 1 ou 2,
**caractérisé en ce**
**que** l'organe de rappel (80) est pourvu d'un mécanisme à coulisseau à clavette (30), par lequel un déplacement axial peut être transformé en un déplacement radial du boulon de verrouillage (70).

6. Elément de tige de forage ou outil de forage selon l'une quelconque des revendications 1 à 4,
**caractérisé en ce**
**qu'**est disposé sur une extrémité libre de l'organe de rappel (80) un élément de contact (82), lequel est pourvu d'une surface de contact (84) arrondie.

7. Elément de tige de forage ou outil de forage selon l'une quelconque des revendications 1 à 2 ou 4 à 6,
**caractérisé en ce**
**qu'**un entraînement de réglage (46), en particulier un entraînement linéaire, est prévu pour appliquer la force de rappel.

8. Elément de tige de forage ou outil de forage selon l'une quelconque des revendications 1 à 7,
**caractérisé en ce**
**que** l'au moins un boulon de verrouillage (70) est monté avec le système de serrage (40) dans l'organe de raccord (50) en forme de tourillon.

9. Elément de tige de forage ou outil de forage selon la revendication 8,
**caractérisé en ce**
**que** deux boulons de verrouillage (70) sont montés en vis-à-vis l'un par rapport à l'autre dans l'organe de raccord (50), et
**que** le système de serrage (40) est disposé de manière dirigée axialement dans l'organe de raccord (50).

10. Elément de tige de forage ou outil de forage selon la revendication 9,
**caractérisé en ce**
**que** le système de serrage (40) présente un poussoir serré par ressort (42) avec une surface de poussée (43) inclinée par rapport à l'axe de tige de forage, et
**que** les boulons de verrouillage (70) présentent sur leurs extrémités situées à l'intérieur radialement, des surfaces d'actionnement inclinées (73), lesquelles reposent sur la surface de poussée (43) du poussoir (42).

11. Elément de tige de forage ou outil de forage selon l'une quelconque des revendications 1 à 2 ou 4 à 10,
**caractérisé en ce**
**que** l'organe de rappel (80) est un piston axial (48) de l'entraînement de réglage (46), pouvant être déplacé.

12. Elément de tige de forage ou outil de forage selon l'une quelconque des revendications 1 à 11,
**caractérisé en ce**
**que** le boulon de verrouillage (70) présente sur son côté avant libre un chanfrein, de sorte que le boulon de verrouillage (70) peut être poussé radialement dans sa position de déverrouillage lors d'un couplage axial du logement de raccord (20) et de l'organe de raccord (50).

13. Elément de tige de forage ou outil de forage selon la revendication 12, **caractérisé en ce**
**que** le boulon de verrouillage (70) présente un corps de base (78) avec un loquet de blocage (71) monté sur celui-ci de manière à pouvoir coulisser, sur le côté avant libre duquel est réalisé le chanfrein, et
**qu'**est disposé entre le corps de base (78) et le loquet de blocage (71) un élément de ressort (45), de sorte que le loquet de blocage (71) du boulon de verrouillage (70) peut être poussé radialement dans la position de déverrouillage lors d'un couplage axial du logement de raccord (20) et de l'organe de raccord (50).

14. Dispositif de forage avec un entraînement de forage pour entraîner en rotation une tige de forage avec un outil de forage et un plateau tournant (4), dans lequel est prévu un élément de tige de forage ou un outil de forage (10) selon l'une quelconque des revendications 1 à 13,
**caractérisé en ce**
**que** l'organe de rappel (80) du raccord de tige de forage (10) peut être actionné par le plateau tournant (4).

15. Procédé pour actionner un élément de tige de forage ou un outil de forage (10) selon l'une quelconque des revendications 1 à 13,
**caractérisé en ce**
**que** le boulon de verrouillage (70) est poussé dans sa position de verrouillage avec une force de serrage prédéfinie par le système de serrage (40), et
**que** lors de l'application d'une force de rappel sur l'organe de rappel (80), le boulon de verrouillage (70) est rappelé dans la position de déverrouillage, dans laquelle l'organe de raccord (50) en forme de tourillon peut être coulissé axialement par rapport au logement de raccord (20) en forme de manchon.
